# EUROPÄISCHE PATENTSCHRIFT

(11) **EP 2 057 652 B1**
(45) Veröffentlichungstag und Bekanntmachung des Hinweises auf die Patenterteilung: **29.07.2015**
(21) Anmeldenummer: 07817453.9
(22) Anmeldetag: 28.08.2007
(51) Int. Cl.: H01H 13/36

(54) **ELEKTRISCHER SCHALTER**
ELECTRIC SWITCH
COMMUTATEUR ÉLECTRIQUE

(30) Priorität: 31.08.2006 DE 102006040806
(43) Veröffentlichungstag der Anmeldung: 13.05.2009
(73) Patentinhaber: Marquardt GmbH, 78604 Rietheim-Weilheim (DE)
(72) Erfinder: ZIEGLER, Thorsten, 72459 Albstadt-Lautlingen (DE); MORARIU, Constantin-Romeo, 78604 Rietheim-Weilheim (DE); HENGSTLER, Hans, 78554 Aldingen (DE)
(74) Vertreter: Otten, Herbert
(86) Internationale Anmeldenummer: PCT/DE2007/001528
(87) Internationale Veröffentlichungsnummer: WO 2008/025341

(56) Entgegenhaltungen:
- DE-A1- 2 359 971
- DE-A1- 4 426 350
- DE-A1- 19 512 277
- US-A- 4 816 662

## Beschreibung

Die Erfindung betrifft einen elektrischen Schalter nach dem Oberbegriff des Patentanspruchs 1.

Solche in der Art eines Mikro- und/oder Schnappschalters ausgestaltete Schalter finden vielfältige Einsatzmöglichkeiten und können sowohl zum Schalten von Leistungs- als auch von Signalströmen geeignet sein. Beispielsweise können diese Schalter für verschiedene Anwendungen in Kraftfahrzeugschlössern eingesetzt werden.

Aus der DE 195 12 277 A1 ist ein als Schnappschalter ausgebildeter elektrischer Schalter bekannt. Der Schalter besitzt ein Gehäuse, in dem ein aus einem bewegbaren Schaltkontakt und wenigstens einem Festkontakt bestehendes Kontaktsystem befindlich ist. Ein bewegliches Betätigungsorgan ragt zum Schalten des Kontaktsystems aus dem Gehäuse heraus. Zur Rückstellung wirkt mit dem Schaltkontakt und/oder dem Betätigungsorgan ein elastisches Element zusammen. Weiterhin kann das Kontaktsystem zwei Festkontakte aufweisen. Dadurch ist der Schaltkontakt an den einen Festkontakt entsprechend einer ersten Schaltstellung sowie an den anderen Festkontakt entsprechend einer zweiten Schaltstellung beim Schalten des Kontaktsystems bewegbar.

Bei dem der Rückstellung dienenden elastischen Element dieses Schalters handelt es sich um eine Zugfeder. Es hat sich nun herausgestellt, daß die Zugfeder schwierig zu montieren ist, insbesondere wenn die Montage des Schalters automatisch durchgeführt werden soll.

Außerdem ist das Kontaktsystem aufwendig ausgestaltet und besteht aus einer Vielzahl von Einzelteilen, woraus wiederum eine aufwendige Montage sowie ein hoher Kostenaufwand resultieren. Desweiteren erscheint der Schalter zum Schalten von Signalströmen etwas überdimensioniert.

Weiter ist aus der DE 23 59 971 A1 ein Tastenschalter mit einem aus Festkontakten sowie einem bewegbaren Schaltkontakt bestehenden Kontaktsystem und mit einem beweglichen Betätigungsorgan zum Schalten des Kontaktsystems bekannt. Der Schalter weist eine Leiterplatte auf, auf der die Festkontakte als Kontaktflächen sowie Leiterbahnen als elektrische Anschlüsse für die Kontaktflächen befindlich sind. Mit dem Betätigungsorgan wirkt eine in etwa V- oder M-förmig gefaltete Blattfeder zusammen, die als elastisches Element zur Rückstellung des Betätigungsorgans sowie als auf der Leiterplatte schleifender Schaltkontakt dient. Durch Druck auf das Betätigungsorgan spreizt sich die Blattfeder aufgrund der Faltungen, so daß der auf der Leiterplatte schleifende Teil der Blattfeder die Kontaktflächen der Festkontakte überbrückt. Somit sind bei diesem Schalter der Schaltkontakt als ein Schleifer und der Festkontakt als eine Kontaktfläche ausgestaltet, derart daß der Schleifer beim Schalten mit der Kontaktfläche zusammenwirkt. Dabei wird das Kontaktsystem geschaltet, indem der Schleifer auf die Kontaktfläche bewegt und/oder von der Kontaktfläche wegbewegt wird. Weiter ist das elastische Element als eine mit dem Schleifer zur Zusammenwirkung gekoppelte Blattfeder ausgestaltet, indem der Schleifer in die Blattfeder integriert ist.

Desweiteren ist in der DE 44 26 350 A1 eine Schalteranordnung gezeigt, bei der ein Schleifer zur Überbrückung von Kontaktflächen an einer als Betätigungsorgan dienenden Taste angeordnet ist. Schließlich ist in der US 4 816 662 A ein elektrischer Schalter mit aus Kugeln oder Walzen bestehenden Schaltkontakten zur Überbrückung von leiterbahnförmigen Festkontakten gezeigt.

Der Erfindung liegt ausgehend von der DE 23 59 971 A1 die Aufgabe zugrunde, das Kontaktsystem des Schalter weiter zu gestalten. Insbesondere soll ein Schalter mit einem Kontaktsystem geschaffen werden, bei dem die Anzahl von Einzelteilen verringert ist, und der Schalter soll für Anwendungen im Signalspannungsbereich geeignet sein.

Diese Aufgabe wird bei einem gattungsgemäßen elektrischen Schalter durch die kennzeichnenden Merkmale des Anspruchs 1 gelöst.

Beim erfindungsgemäßen Schalter ist die Blattfeder in etwa L-förmig ausgestaltet. Die Blattfeder liegt zur Befestigung sowie unter Herstellung einer elektrischen Verbindung an dem einen Ende, und zwar am kürzeren Schenkel des L's, mittels Kontaktanschlußflächen an einem Kontaktlager an, das sich an dem weiteren elektrischen Anschluß befindet. Der Schaltkontakt ist am längeren Schenkel des L's angeordnet. Vorteilhafterweise besitzt der Schalter in etwa das Schaltverhalten eines Schnappschalters, wobei allerdings das Kontaktsystem gegenüber einem herkömmlichen Schnappschalter stark vereinfacht ist. Ein besonderer Gesichtspunkt der Erfindung besteht auch darin, daß der als Schleifer ausgestaltete Schaltkontakt in die Blattfeder integriert ist. Es resultiert daraus ein neuartiger Mikroschleiferschalter mit einer Schleifer-Blattfeder als zentrales Bauteil des Kontaktsystems, wobei der Schleifer und/oder die Blattfeder in das Bauteil integriert ist. Weitere Ausgestaltungen der Erfindung sind Gegenstand der Unteransprüche

Der Schalter weist ein Gehäuse auf, das in herkömmlicher Weise aus Kunststoff im Spritzgießverfahren hergestellt werden kann, und aus einem Gehäuseoberteil und einem als Sockel ausgestalteten Gehäuseunterteil besteht. Im Gehäuseinneren ist das Kontaktsystem angeordnet. Die elektrischen Anschlüsse für das Kontaktsystem ragen am Sockel aus dem Gehäuse heraus. Das in der Art eines Drückers ausgebildete Betätigungsorgan ragt an einer Öffnung im Gehäuseoberteil bewegbar heraus. Zur Abdichtung des Gehäuseinneren am Gehäuseoberteil ist das Betätigungsorgan mit einer die Öffnung überdeckenden, balgförmigen Dichtung versehen. Beispielsweise kann die balgförmige Dichtung aus Silikon hergestellt sein.

In kompakter Anordnung läßt sich die Kontaktfläche für den Festkontakt einstückig mit dem einen elektrischen Anschluß ausbilden. Der Schaltkontakt steht seinerseits mit dem weiteren elektrischen Anschluß in elektrischer Verbindung. In fertigungs- sowie montagetechnisch einfacher Art und Weise sind die Anschlüsse sowie die Kontaktflächen in der Art eines Stanzgitters hergestellt. Dadurch können die elektrischen Anschlüsse als Stanzgitter in einfacher Weise in den Sockel bei dessen Herstellung eingespritzt werden. Vorteilhafterweise wird somit auch eine gute Abdichtung in das Gehäuseinnere am Sockel erzielt.

Der aus einem Blechstreifen als Stanzgitter hergestellte Festkontakt kann einen in etwa rechteckförmigen Querschnitt mit einer breiten Seite sowie mit einer schmalen Seite besitzen. Um eine gute Kontaktierung zu erzielen, ist die Kontaktfläche zur Zusammenwirkung mit dem Schleifer an der breiten Seite befindlich. Ist der Schalter in der Art eines Umschalters ausgebildet, indem das Kontaktsystem zwei Festkontakte aufweist, so ist der Schaltkontakt zwischen den beiden Festkontakten zum Umschalten des Kontaktsystems bewegbar. Vorteilhafterweise befindet sich dann ein Abstandhalter aus isolierendem Material zwischen den Festkontakten, so daß die Kontaktflächen der Festkontakte sowie der Abstandhalter eine ebene Bahn für den Schleifer bilden. Mittels des Abstandhalters werden die Kontaktflächen der Festkontakte elektrisch voneinander isoliert sowie gegebenenfalls auch mechanisch fixiert, Zum einen wird damit ein verbessertes sowie funktionssicheres Schaltverhalten des Kontaktsystems erzielt und zum anderen auch eine verbesserte Stabilität der Festkontakte. Zweckmäßigerweise handelt es sich bei dem Material für den Abstandhalter um Kunststoff, und zwar insbesondere um denjenigen Kunststoff, aus dem auch der Sockel besteht. Dann kann in fertigungstechnisch einfacher Weise der Abstandhalter gleichzeitig beim Einspritzen der Anschlüsse in den Sockel und/oder beim Spritzgießen des Sockels hergestellt werden.

Bevorzugterweise besitzt die Blattfeder zwei federnd ausgebildete Kontaktanschlußflächen, so daß die Blattfeder in der Art einer Federklammer am Kontaktlager befestigt ist. Zusätzlich ergibt sich dabei der Vorteil, daß aufgrund der beiden Kontaktanschlußflächen eine Redundanz bei der elektrischen Verbindung erzielt wird.

Die Blattfeder ist an dem anderen Ende, und zwar am längeren Schenkel des L's, mit einer Betätigungsfläche zur Zusammenwirkung mit dem Betätigungsorgan versehen. Dadurch ist der längere Schenkel des L's bei Bewegung des Betätigungsorgans um die Verbindung der beiden Schenkel des L's verschwenkbar. Der Schaltkontakt ist am längeren Schenkel des L's zwischen der Verbindung der beiden Schenkel des L's und der Betätigungsfläche, und zwar zweckmäßigerweise in der Nähe der Betätigungsfläche, angeordnet. Folglich ist der Schaltkontakt zwar vom Betätigungsorgan entkoppelt und dennoch mittels des Betätigungsorgans zum Schalten entsprechend bewegbar.

Zweckmäßigerweise befindet sich ein Ansatz am Sockel zur Abstützung der Verbindung der beiden Schenkel des L's in der Art eines Schwenklagers, wodurch die Lebensdauer der Blattfeder gesteigert wird. Der Ansatz läßt sich bei der Herstellung des Sockels gleichzeitig mitanspritzen.

Die Blattfeder kann aus Metall bestehen. Hierzu ist Stahl, nichtrostender Federstahl, Kupfer-Beryllium o. dgl. geeignet. Der kostengünstigen Herstellbarkeit halber ist die Blattfeder als ein Stanz-Biegeteil ausgestaltet, welches eine Breit- sowie eine Schmalseite aufweist. Die Blattfeder ist dann nach Montage im Kontaktsystem derart angeordnet, daß die Breitseite der Blattfeder in etwa senkrecht zu der breiten sowie schmalen Seite der Kontaktfläche des Festkontakts ausgerichtet ist. Ein Schleifer ist als Schaltkontakt an der Blattfeder freigestanzt sowie in etwa um 90° bezüglich der Breitseite der Blattfeder umgebogen, derart daß der Schleifer an der breiten Seite der Kontaktfläche mit einer Anpreßkraft anliegt. Auch hier bietet es sich aufgrund der Verbesserung der Funktionssicherheit durch Redundanz an, den Schleifer als Doppelschleifer auszubilden, wobei der eine Schleifer an der Vorderseite sowie der andere Schleifer an der Rückseite der Kontaktfläche anliegt. Zur weiteren Verbesserung des Schaltverhaltens kann der Schleifer mit einer angeprägten Kontaktwarze versehen sein.

Die Blattfeder kann einen Rasthaken aufweisen, um so die Blattfeder zusätzlich am Sockel, und zwar bevorzugterweise am Ansatz des Sockels, zu fixieren. Eine solche Fixierung der Blattfeder am Sockel ist besonders vorteilhaft während des Montageprozesses für den Schalter. In einfacher Weise kann der Rasthaken am kürzeren Schenkel des L's freigestanzt sein. Zur Steigerung der Lebensdauer der Blattfeder kann an der Breitseite des längeren Schenkels des L's wenigstens eine Sicke zur Versteifung eingeprägt sein. Die Sicke befindet sich der Betätigungsfläche gegenüberliegend sowie in der Nähe des Schleifers, wo höhere Spannungen in der Blattfeder auftreten können.

Zur Erhöhung der Kontaktsicherheit vor allem im Signalspannungsbereich bietet es sich an, die Kontaktanschlußfläche und/oder die Kontaktwarze an der Blattfeder, die Kontaktfläche des Festkontakts o. dgl. mit Edelmetall zu beschichten. Geeignet ist hierfür Silber, Gold o. dgl., oder auch eine Edelmetall-Legierung, beispielsweise Gold-Kobalt. Selbstverständlich reicht es dabei aus anstelle der gesamten Blattfeder lediglich die entsprechenden Kontaktstellen zu beschichten.

Um den Schutz des Schalters gegen das Eindringen von Schadstoffen in das Gehäuseinnere weiter zu verbessern, bietet sich das Anbringen eines Vergusses am Sockel zur Abdichtung des Gehäuses im Bereich der Anschlüsse an. Hierfür besitzt das Gehäuseoberteil einen dem Sockel zugewandten überstehenden Rand zur Aufnahme der Vergußmasse. Die Vergußmasse kann aus einem einkomponentigen, lichthärtenden Kunststoffmaterial bestehen. Falls zur Erhöhung der Haftung notwendig, können die dem Verguß zugewandten Oberflächen am Sockel sowie am überstehenden Rand vor Einbringen der Vergußmasse mittels Plasmastrahlung aktiviert werden. Ein derartig vergossener Schalter eignet sich zum Einsatz unter rauhen Bedingungen, beispielsweise in Kraftfahrzeugen.

In einer weiteren Ausgestaltung kann der elektrische Schalter ohne aufwendige Verlötung auf einer Leiterplatte, einem Träger o. dgl. plaziert werden. Der elektrische Anschluß diese Schalters weist eine Aufnahme auf, derart daß ein zur Aufnahme korrespondierendes, eine elektrische Spannung für das Kontaktsystem zuführendes Steckelement an den elektrischen Anschluß in der Art einer löt- und/oder schweißfreien elektrischen Verbindung ansteckbar ist.

Der erfindungsgemäße Schalter eignet sich auch für die Ausstattung mit einem Kontaktsystem, das drei Schaltstellungen in der Art eines Mitte-Null-Schleiferschalters besitzt. Ein solcher Schalter läßt sich besonders gut für Türschlösser in Kraftfahrzeugen einsetzen. Hierfür ist der Schleifer an die Kontaktfläche des einen Festkontakts entsprechend einer ersten Schaltstellung sowie an die Kontaktfläche des anderen Festkontakts entsprechend einer zweiten Schaltstellung beim Schalten des Kontaktsystems bewegbar. Zusätzlich ist der Schaltkontakt in eine weitere dritte, zwischen den beiden Festkontakten befindliche Schaltstellung bewegbar. In dieser dritten Schaltstellung liegt der Schleifer am elektrisch isolierenden Abstandhalter an. Vorteilhafterweise handelt es sich bei einem solchen Schalter trotz der erweiterten Funktionalität um einen kompakten, langlebigen und kostengünstigen Schalter.

Die mit der Erfindung erzielten Vorteile bestehen insbesondere darin, daß der Schalter weniger Einzelteile im Vergleich zu herkömmlichen Mikroschaltern und folglich eine hohe Funktionsintegration besitzt. Es handelt sich um ein einfaches Schaltsystem mit wenigen bewegten Teilen. Dadurch ist der Schalter, bedingt durch die Vereinfachung des Montageprozesses aufgrund der verringerten Anzahl von Prozeßschritten, auch deutlich günstiger als vergleichbare bisherige Schalter herstellbar. Der erfindungsgemäß ausgestaltete Schalter gestattet die Herstellung mittels eines vereinfachten Fertigungskonzepts, das höhere Montage-Taktraten als bisher erlaubt. Außerdem führt das Fertigungskonzept zu einer geringeren Rüstzeit der Montagemaschine und gestattet somit eine geringe Losgrößenzahl je Auftrag und Fertigungslos.

Der erfindungsgemäße Schalter besitzt ein zu einem Schnapp- und/oder Mikroschalter vergleichbares Schaltverhalten, das allerdings eine geräuschlose Betätigung gestattet, denn beim Schleifersystem entfällt das ansonsten typische Klicken eines mit einer Feder arbeitenden Schnappschaltsystems. Vorteilhaft ist weiter, daß die Kontaktkraft konstant über den Gesamtweg des Schleifers ist. Die hohe Kontaktsicherheit, die der Schalter besitzt, unterstützt das Schalten von Signalen. Der große Gesamtweg des Schleifers ergibt einen langen Nachlaufweg auf der Schließerseite, was wiederum große Einbautoleranzen erlaubt.

Weiter gestattet das Kontaktsystem auch kleinere Abmessungen für den Schalter als bei herkömmlichen Mikroschaltern. Aufgrund der Verkleinerung ergibt sich eine Material- und somit Kosteneinsparung. Der Schalter bietet einen hohen Schutz gegen schädliche Umwelteinflüsse, indem eine verbesserte Dichtigkeit zwischen Sockel und Gehäuse beziehungsweise Sockel und Stanzgitter realisiert ist. Somit ist das Schaltsystem geschützt gegen Verschmutzung und dessen Funktionssicherheit erhöht.

Ein weiterer Fortschritt ergibt sich aus der größeren Lebensdauer sowie den geringeren Herstellkosten gegenüber bisherigen vergleichbaren Schaltern. Bei der Applikation als Mitte-Null-Schleiferschalter werden die bisher notwendigen zwei Schnappschalter durch einen einzigen Schalter ersetzt, was die Kosten für die Schaltelemente halbiert.

Schließlich erfüllt die im Kontaktsystem verwendete Blattfeder gleichzeitig mehrere Funktionen. Zum einen gewährleistet die Blattfeder eine gleichmäßige Kontaktkraft über den gesamten Hub des Schleifers. Zum anderen übt die Blattfeder auch die Rückstellfunktion für das beispielsweise als Drücker ausgestaltete Betätigungsorgan aus. Schließlich sorgt die Blattfeder auch für die Kontaktgabe zu den Anschlüssen, wobei das Schaltsystem mit doppelten Anschlüssen entsprechend von zwei Festkontakten ausgestattet sein kann.

Ein Ausführungsbeispiel der Erfindung mit verschiedenen Weiterbildungen und Ausgestaltungen ist in den Zeichnungen dargestellt und wird im folgenden näher beschrieben. Es zeigen
Fig. 1 einen elektrischen Schalter in perspektivischer Ansicht,
Fig. 2 den Schalter aus Fig. 1 mit aufgeschnittenem Gehäuse,
Fig. 3 den Sockel mit Kontaktsystem des Schalters,
Fig. 4 einen Längsschnitt durch den Sockel mit Kontaktsystem aus Fig. 3,
Fig. 5 die Blattfeder als Einzelteil in perspektivischer Ansicht,
Fig. 6 den Sockel des elektrischen Schalters mit einem lötfreien Anschluß,
Fig. 7 das Anbringen einer Steckverbindung für den lötfreien Anschluß und
Fig. 8 den Sockel mit Kontaktsystem entsprechend einer weiteren Ausgestaltung.

Ein in der Art eines Mikro- und/oder Schnappschalters ausgebildeter elektrischer Schalter 1 ist in Fig. 1 näher zu sehen. Der Schalter 1 besitzt ein Gehäuse 2, in dessen Innerem ein Kontaktsystem 3 angeordnet ist, wie weiter in Fig. 2 gezeigt ist. Das Kontaktsystem 3 besteht aus einem in Fig. 3 sichtbaren, bewegbaren Schaltkontakt 4 und wenigstens einem Festkontakt 5. Ein bewegliches Betätigungsorgan 7 dient zum Schalten des Kontaktsystems 3. Ein elastisches Element 8 wirkt mit dem Schaltkontakt 4 und/oder dem Betätigungsorgan 7 zur Rückstellung zusammen.

Wie man besonders gut der Fig. 3 entnehmen kann, sind der Schaltkontakt 4 als ein Schleifer und der Festkontakt 5 als eine Kontaktfläche ausgestaltet, derart daß der Schleifer 4 beim Schalten mit der Kontaktfläche 5 zusammenwirkt. Hierzu wird der Schleifer 4 mittels des Betätigungsorgans 7 auf die Kontaktfläche 5 bewegt und/oder von der Kontaktfläche 5 wegbewegt. Das elastische Element 8 ist als eine mit dem Schleifer 4 gekoppelte und dadurch zusammenwirkende Blattfeder ausgestaltet.

Das Gehäuse 2 besteht aus Kunststoff, beispielsweise einem thermoplastischen Kunststoff, und ist im Spritzgießverfahren hergestellt. Im Einzelnen besteht das Gehäuse 2 gemäß Fig. 2 aus einem Gehäuseoberteil 9 und einem als Sockel ausgestalteten Gehäuseunterteil 10. Elektrische Anschlüsse 11, 12 für das Kontaktsystem 3 ragen am Sockel 10 aus dem Gehäuse 2 heraus. Das Betätigungsorgan 7 ragt in der Art eines Drückers an einer Öffnung 14 im Gehäuseoberteil 9 abgedichtet bewegbar heraus und wird in der beschriebenen Ausführung seinerseits mittels eines Schalthebels 17 betätigt. Der Schalthebel 17 kann der Applikation für den Schalter 1 entsprechend auch eine abgewinkelte oder sonstige Ausgestaltung aufweisen. Zur Abdichtung der Öffnung 14 ist das Betätigungsorgan 7 mit einer balgförmigen Dichtung 15, die beispielsweise aus Silikon besteht, versehen. Die Dichtung 15 ist am Gehäuseoberteil 9 mittels einer Art von Verstemmung befestigt, beispielsweise indem bei der Montage der Dichtung 15 mittels eines Messers Kunststoffspäne am Rand um die Öffnung 14 im Gehäuseoberteil 9 nach innen zur Dichtung 15 gedrückt werden. Zur weiteren Verbesserung der Dichtwirkung kann der Fuß der balgförmigen Dichtung 15 mit Dichtungsspitzen 34 versehen sein. Im Bereich der Dichtung 15 befinden sich am Gehäuseoberteil 9 vier Dome 16 als Anschlag für die externe Betätigung des Betätigungsorgans 7.

Vorliegend weist das Kontaktsystem 3 entsprechend Fig. 3 und Fig. 4 zwei Festkontakte 5, 6 auf, derart daß der Schaltkontakt 4 zwischen den beiden Festkontakten 5, 6 zum Umschalten des Kontaktsystems 3 bewegbar ist. Die Kontaktfläche für den Festkontakt 5, 6 ist einstückig mit jeweils einem elektrischen Anschluß 11, 13 ausgebildet. Der Schaltkontakt 4 steht mit dem weiteren elektrischen Anschluß 12 in elektrischer Verbindung. Die Anschlüsse 11, 12, 13 sowie die Kontaktflächen 5, 6 sind in der Art eines Stanzgitters hergestellt. Die elektrischen Anschlüsse 11, 12, 13 werden als Stanzgitter in den Sockel 10 bei dessen Herstellung eingespritzt, womit auch am Sockel 10 eine weitgehende Dichtigkeit in das Innere des Gehäuses 2 erzielt wird.

Zur weiteren Verbesserung der Abdichtung des Gehäuses 2 ist zusätzlich ein Verguß 18 am Sockel 10 im Bereich der Anschlüsse 11, 12, 13 angebracht, wie der Fig. 2 zu entnehmen ist. Hierzu ist ein dem Sockel 10 zugewandter überstehender Rand 19 am Gehäuseoberteil 9 zur Aufnahme der Vergußmasse befindlich. Die Vergußmasse kann aus einem einkomponentigen, lichthärtenden Kunststoffmaterial bestehen. Falls notwendig können die dem Verguß 18 zugewandten Oberflächen am Sockel 10 sowie am überstehenden Rand 19 vor Einbringen der Vergußmasse mittels Plasmastrahlung aktiviert werden.

Wie weiter aus Fig. 4 ersichtlich ist, besitzt der Festkontakt 5, 6 einen in etwa rechteckförmigen Querschnitt mit einer breiten Seite sowie mit einer schmalen Seite. Die Kontaktfläche 5, 6 ist gemäß Fig. 3 zur Zusammenwirkung mit dem Schleifer 4 an der breiten Seite befindlich. Ein Abstandhalter 20 aus isolierendem Material, und zwar aus Kunststoff, ist zwischen den Festkontakten 5, 6 befindlich, derart daß die Kontaktflächen 5, 6 der Festkontakte sowie der Abstandhalter 20 eine ebene Bahn für den Schleifer 4 bilden und die Festkontakte 5, 6 elektrisch voneinander isoliert sowie mechanisch fixiert sind. Der Abstandhalter 20 ist gleichzeitig beim Einspritzen der Anschlüsse 11, 12, 13 in den Sockel 10 und/oder beim Spritzgießen des Sockels 10 hergestellt. Der Abstandhalter 20 besitzt eine Breite von in etwa ca. 2/10 bis 3/10 mm, um ein im wesentlichen unverzögertes Umschalten zwischen den beiden Festkontakten 5, 6 wie bei einem herkömmlichen Schnappschalter zu erreichen. Falls erforderlich kann die Breite für den Abstandhalter 20 jedoch auch vergrößert werden.

Der als Schleifer ausgestaltete Schaltkontakt 4 ist in die Blattfeder 8 integriert. Die Blattfeder 8 ist in etwa L-förmig ausgestaltet, wie in Fig. 5 zu sehen ist. Die Blattfeder 8 liegt an dem einen Ende, und zwar am kürzeren Schenkel 21 des L's, mittels einer Kontaktanschlußfläche 23 an einem in Fig. 4 sichtbaren, an dem weiteren elektrischen Anschluß 12 befindlichen Kontaktlager 25 an. Bevorzugterweise besitzt die Blattfeder 8 zwei federnd ausgebildeten Kontaktanschlußflächen 23, 24 in der Art einer Federklammer, so daß die Blattfeder 8 am Kontaktlager 25 sowohl befestigt ist als auch eine redundante elektrische Verbindung zum Kontaktlager 25 besitzt. Die Blattfeder 8 ist an dem anderen Ende, und zwar am längeren Schenkel 22 des L's, mit einer Betätigungsfläche 26 zur Zusammenwirkung mit dem vom Schaltkontakt 4 entkoppelten Betätigungsorgan 7 versehen. Dadurch ist der längere Schenkel 22 des L's bei Bewegung des Betätigungsorgans 7 um die Verbindung 27 der beiden Schenkel 21, 22 des L's verschwenkbar. Zur Abstützung der Verbindung 27 der beiden Schenkel 21, 22 des L's in der Art eines Schwenklagers befindet sich ein Ansatz 28 am Sockel 10, wie der Fig. 4 zu entnehmen ist. Der Schaltkontakt 4 ist am längeren Schenkel 22 des L's zwischen der Verbindung 27 der beiden Schenkel 21, 22 des L's und der Betätigungsfläche 26, und zwar in der Nähe der Betätigungsfläche 26, angeordnet.

Die Blattfeder 8 besteht aus Metall, wie Stahl, nichtrostendem Federstahl, Kupfer-Beryllium o. dgl., und ist als ein eine Breit- sowie eine Schmalseite aufweisendes Stanz-Biegeteil ausgestaltet. Die Breitseite der Blattfeder 8 ist in etwa senkrecht zu der breiten sowie schmalen Seite der Kontaktfläche des Festkontakts 5, 6 angeordnet. Der Schleifer als Schaltkontakt 4 ist an der Blattfeder freigestanzt sowie in etwa um 90° bezüglich der Breitseite der Blattfeder 8 umgebogen. Dadurch liegt der Schleifer 4 mittels einer angeprägten Kontaktwarze 29 an der breiten Seite der Kontaktfläche 5, 6 mit einer Anpreßkraft an, wie anhand der Fig. 3 zu erkennen ist. Aus Gründen der Redundanz ist der Schleifer als Doppelschleifer 4, 4' ausgebildet, derart daß gemäß Fig. 3 und Fig. 5 der eine Schleifer 4 an der Vorderseite sowie der andere Schleifer 4' an der Rückseite der Kontaktfläche 5, 6 anliegt.

Wie man anhand von Fig. 4 sieht, weist die Blattfeder 8 einen Rasthaken 30 auf. Der Rasthaken 30 ist am kürzeren Schenkel 21 des L's freigestanzt. Mit Hilfe des Rasthakens 30 ist die Blattfeder 8 während des Montageprozesses am Sockel 10, und zwar am Ansatz 28 des Sockels 10, fixierbar. An der Breitseite des längeren Schenkels 22 des L's ist wenigstens eine Sicke 31 zur Versteifung eingeprägt, wie in Fig. 5 zu sehen ist. Die Sicke 31 ist der Betätigungsfläche 26 gegenüberliegend angeordnet und befindet sich in der Nähe des Schleifers 4. Die Kontaktanschlußfläche 23, 24 sowie die Kontaktwarze 29 an der Blattfeder 8, die Kontaktfläche 5, 6 des Festkontakts o. dgl. sind zwecks verbesserter Kontakteigenschaften mit Edelmetall beschichtet. Als Beschichtung eignen sich Silber, Gold o. dgl., oder eine Edelmetall-Legierung, beispielsweise Gold-Kobalt.

In einer weiteren Ausgestaltung, die in Fig. 8 zu sehen ist, besitzt das Kontaktsystem 3 drei Schaltstellungen. Der Schleifer 4 bzw. 4' ist an die Kontaktfläche des einen Festkontakts 5 entsprechend einer ersten Schaltstellung sowie an die Kontaktfläche des anderen Festkontakts 6 entsprechend einer zweiten Schaltstellung beim Schalten des Kontaktsystems 3 bewegbar. Desweiteren ist der Schaltkontakt 4 in eine weitere dritte, zwischen den beiden Festkontakten 5, 6 befindliche Schaltstellung bewegbar. Der Schleifer 4 bzw. 4' liegt in der dritten Schaltstellung am elektrisch isolierenden Abstandhalter 20 an. Zu diesem Zweck besitzt der Abstandhalter 20 eine genügende Breite, beispielsweise ca. 9/10 mm. Aufgrund der Federeigenschaften der Blattfeder 8 befindet sich der Schaltkontakt 4 in der Ausgangsstellung in Anlage am Festkontakt 6 entsprechend der zweiten Schaltstellung. In der dritten Schaltstellung befindet sich der Schaltkontakt 4 in Anlage am Abstandhalter 20 und ist in dieser Schaltstellung durch entsprechende, jedoch nicht weiter gezeigte Ausbildung der Anlenkung der Betätigungsmechanik am Betätigungsorgan 7 festzuhalten. Dasselbe gilt für die erste Schaltstellung, in der der Schaltkontakt 4 in Anlage am Festkontakt 5 ist. Es handelt sich entsprechend dieser Schaltreihenfolge um einen Öffner mit anschließender Nullstellung und einem weiteren Schließer, also um einen Schalter in der Art eines "Mitte-Null-Schalters".

In einer besonderen Ausgestaltung, die in Fig. 6 sichtbar ist, weist der elektrische Anschluß 11, 12, 13 eine Aufnahme 32 auf, die in etwa kreuzförmig eingeschnitten ist. Ein zur Aufnahme 32 korrespondierendes, eine elektrische Spannung für das Kontaktsystem 3 zuführendes Steckelement 33 ist gemäß Fig. 7 an den jeweiligen elektrischen Anschluß 11, 12, 13 ansteckbar, wobei die aufgrund des kreuzförmigen Schnitts gebildeten Elemente in der Aufnahme 32 sich dementsprechend zur elektrischen Kontaktierung durch das Steckelement 33 verformen. Es handelt sich damit um eine löt- und/oder schweißfrei montierbare elektrische Verbindung.

Die Erfindung ist nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann das beschriebene Kontaktsystem nicht nur bei Schnapp- und/oder Mikroschaltern sondern auch bei sonstigen elektrischen Schaltern, beispielsweise bei Geräteschaltern, Verwendung finden.

### Bezugszeichen-Liste:

- 1:: (elektrischer) Schalter
- 2:: Gehäuse
- 3:: Kontaktsystem
- 4, 4':: Schaltkontakt / Schleifer
- 5,6:: Festkontakt / Kontaktfläche
- 7:: Betätigungsorgan
- 8:: elastisches Element / Blattfeder
- 9:: Gehäuseoberteil
- 10:: Gehäuseunterteil / Sockel
- 11,12,13:: (elektrischer) Anschluß
- 14:: Öffnung (im Gehäuseoberteil)
- 15:: Dichtung
- 16:: Dom
- 17:: Schalthebel
- 18:: Verguß
- 19:: (überstehender) Rand (am Gehäuseoberteil)
- 20:: Abstandhalter
- 21:: (kürzerer) Schenkel (der Blattfeder)
- 22:: (längerer) Schenkel (der Blattfeder)
- 23,24:: Kontaktanschlußfläche
- 25:: Kontaktlager
- 26:: Betätigungsfläche
- 27:: Verbindung (der beiden Schenkel)
- 28:: Ansatz (am Sockel)
- 29:: Kontaktwarze
- 30:: Rasthaken
- 31:: Sicke
- 32:: Aufnahme (am Anschluß)
- 33:: Steckelement
- 34:: Dichtungsspitze

## Patentansprüche

1. Elektrischer Schalter, insbesondere in der Art eines Mikro- und/oder Schnappschalters, mit einem aus einem bewegbaren Schaltkontakt (4) und wenigstens einem Festkontakt (5) bestehenden Kontaktsystem (3), mit einem beweglichen Betätigungsorgan (7) zum Schalten des Kontaktsystems (3), mit elektrischen Anschlüssen (11, 12, 13) für das Kontaktsystem (3), und mit einem mit dem Schaltkontakt (4) und/oder dem Betätigungsorgan (7) zur Rückstellung zusammenwirkenden elastischen Element (8), wobei der Schaltkontakt (4) als ein Schleifer und der Festkontakt (5) als eine Kontaktfläche ausgestaltet sind, derart daß der Schleifer (4) beim Schalten mit der Kontaktfläche (5) zusammenwirkt, indem der Schleifer (4) auf die Kontaktfläche (5) bewegt und/oder von der Kontaktfläche (5) wegbewegt wird, und wobei das elastische Element (8) als eine mit dem Schleifer (4) gekoppelte Blattfeder ausgestaltet ist, indem der Schleifer (4) in die Blattfeder (8) integriert ist, **dadurch gekennzeichnet, daß** die Blattfeder (8) in etwa L-förmig mit einem kürzeren Schenkel (21) sowie einem längeren Schenkel (22) ausgestaltet ist, daß die Blattfeder (8) an dem einen Ende, das sich am kürzeren Schenkel (21) des L's befindet, mittels einer Kontaktanschlußfläche (23, 24) an einem am elektrischen Anschluß (12) befindlichen Kontaktlager (25) anliegt, derart daß die Blattfeder (8) am Kontaktlager (25) sowohl befestigt ist als auch eine elektrische Verbindung zum Kontaktlager (25) besitzt, und daß der Schaltkontakt (4) am längeren Schenkel (22) des L's angeordnet ist.

2. Elektrischer Schalter nach Anspruch 1, **dadurch gekennzeichnet, daß** das Kontaktsystem (3) in einem Gehäuse (2), das insbesondere aus Kunststoff hergestellt ist, angeordnet ist, daß vorzugsweise das Gehäuse (2) aus einem Gehäuseoberteil (9) und einem als Sockel ausgestalteten Gehäuseunterteil (10) besteht, daß weiter vorzugsweise die elektrischen Anschlüsse (11, 12, 13) für das Kontaktsystem (3) am Sockel (10) aus dem Gehäuse (2) ragen, und daß noch weiter vorzugsweise das Betätigungsorgan (7) in der Art eines Drückers an einer Öffnung (14) im Gehäuseoberteil (9), insbesondere mittels einer balgförmigen, beispielsweise aus Silikon bestehenden Dichtung (15) versehen, abgedichtet bewegbar herausragt.

3. Elektrischer Schalter nach Anspruch 1 oder 2, **dadurch gekennzeichnet, daß** die Kontaktflächen für den Festkontakt (5, 6) einstückig mit dem einen elektrischen Anschluß (11, 13) ausgebildet ist, daß vorzugsweise der Anschluß (11, 12, 13) sowie die Kontaktfläche (5, 6) in der Art eines Stanzgitters hergestellt sind, und daß weiter vorzugsweise die elektrischen Anschlüsse (11, 12, 13), insbesondere als Stanzgitter, in den Sockel (10) bei dessen Herstellung eingespritzt werden.

4. Elektrischer Schalter nach Anspruch 1, 2 oder 3, **dadurch gekennzeichnet, daß** der Festkontakt (5, 6) einen in etwa rechteckförmigen Querschnitt mit einer breiten Seite sowie mit einer schmalen Seite besitzt, daß vorzugsweise die Kontaktfläche (5, 6) zur Zusammenwirkung mit dem Schleifer (4, 4') an der breiten Seite befindlich ist, daß weiter vorzugsweise das Kontaktsystem (3) zwei Festkontakte (5, 6) aufweist, derart daß der Schaltkontakt (4, 4') zwischen den beiden Festkontakten (5, 6) zum Umschalten des Kontaktsystems (3) bewegbar ist, daß noch weiter vorzugsweise ein Abstandhalter (20) aus isolierendem Material, insbesondere aus Kunststoff, zwischen den Festkontakten (5, 6) befindlich ist, derart daß die Kontaktflächen (5, 6) der Festkontakte sowie der Abstandhalter (20) eine ebene Bahn für den Schleifer (4,4') bilden, wobei insbesondere der Abstandhalter (20) die Kontaktflächen (5, 6) der Festkontakte elektrisch voneinander isoliert sowie gegebenenfalls fixiert, und daß nochmals weiter vorzugsweise der Abstandhalter (20) beim Einspritzen der Anschlüsse (11, 12, 13) in den Sockel (10) und/oder beim Spritzgießen des Sockels (10) hergestellt ist.

5. Elektrischer Schalter nach einem der Ansprüche 1 bis 4, **dadurch gekennzeichnet, daß** die Kontaktanschlußfläche (23, 24) zwei federnd ausgebildete Kontaktanschlußflächen (23, 24) in der Art einer Federklammer aufweist, daß vorzugsweise die Blattfeder (8) an dem anderen Ende, insbesondere am längeren Schenkel (22) des L's, mit einer Betätigungsfläche (26) zur Zusammenwirkung mit dem vom Schaltkontakt (4, 4') entkoppelten Betätigungsorgan (7) versehen ist, derart daß der längere Schenkel (22) des L's bei Bewegung des Betätigungsorgans (7) um die Verbindung (27) der beiden Schenkel (21, 22) des L's verschwenkbar ist, wobei insbesondere ein Ansatz (28) am Sockel (10) zur Abstützung der Verbindung (27) der beiden Schenkel (21, 22) des L's in der Art eines Schwenklagers befindlich ist, und daß weiter vorzugsweise der Schaltkontakt (4, 4') zwischen der Verbindung (27) der beiden Schenkel (21, 22) des L's und der Betätigungsfläche (26), insbesondere in der Nähe der Betätigungsfläche (26), angeordnet ist.

6. Elektrischer Schalter nach einem der Ansprüche 1 bis 5, **dadurch gekennzeichnet, daß** die Blattfeder (8) aus Metall, wie Stahl, nichtrostendem Federstahl, Kupfer-Beryllium o. dgl., besteht, daß vorzugsweise die Blattfeder (8) als ein eine Breit- sowie eine Schmalseite aufweisendes Stanz-Biegeteil ausgestaltet ist, wobei insbesondere die Breitseite der Blattfeder (8) in etwa senkrecht zu der breiten sowie schmalen Seite der Kontaktfläche (5, 6) des Festkontakts angeordnet ist, daß weiter vorzugsweise ein Schleifer (4, 4') als Schaltkontakt an der Blattfeder (8) freigestanzt sowie in etwa um 90° bezüglich der Breitseite der Blattfeder (8) umgebogen ist, derart daß der Schleifer (4,4'), insbesondere mittels einer angeprägten Kontaktwarze (29), an der breiten Seite der Kontaktfläche (5, 6) mit einer Anpreßkraft anliegt, und daß noch weiter vorzugsweise der Schleifer (4, 4') als Doppelschleifer ausgebildet ist, derart daß der eine Schleifer (4) an der Vorderseite sowie der andere Schleifer (4') an der Rückseite der Kontaktfläche (5, 6) anliegt.

7. Elektrischer Schalter nach einem der Ansprüche 1 bis 6, **dadurch gekennzeichnet, daß** die Blattfeder (8) einen Rasthaken (30), der insbesondere am kürzeren Schenkel (21) des L's freigestanzt ist, aufweist, derart daß die Blattfeder (8) am Sockel (10), und zwar bevorzugterweise am Ansatz (28) des Sockels (10), fixierbar ist, daß vorzugsweise an der Breitseite des längeren Schenkels (22) des L's wenigstens eine Sicke (31) zur Versteifung eingeprägt ist, wobei bevorzugterweise die Sicke (31) der Betätigungsfläche (26) gegenüberliegend sowie in der Nähe des Schleifers (4, 4') befindlich ist, und daß noch weiter vorzugsweise die Kontaktanschlußfläche (23, 24) und/oder die Kontaktwarze (29) an der Blattfeder (8), die Kontaktfläche (5,6) des Festkontakts o. dgl. mit Edelmetall, wie Silber, Gold o. dgl., oder mit einer Edelmetall-Legierung, beispielsweise Gold-Kobalt, beschichtet ist.

8. Elektrischer Schalter nach einem der Ansprüche 1 bis 7, **dadurch gekennzeichnet, daß** ein Verguß (18) am Sockel (10) zur Abdichtung des Gehäuses (2) im Bereich der Anschlüsse (11, 12, 13) angebracht ist, daß vorzugsweise ein dem Sockel (10) zugewandter überstehender Rand (19) am Gehäuseoberteil (9) zur Aufnahme der Vergußmasse befindlich ist, daß weiter vorzugsweise die Vergußmasse aus einem einkomponentigen, lichthärtenden Kunststoffmaterial besteht, und daß noch weiter vorzugsweise die dem Verguß (18) zugewandten Oberflächen am Sockel (10) sowie dem überstehenden Rand (19) vor Einbringen der Vergußmasse mittels Plasmastrahlung aktiviert werden.

9. Elektrischer Schalter nach einem der Ansprüche 1 bis 8, **dadurch gekennzeichnet, daß** das Kontaktsystem (3) drei Schaltstellungen besitzt, daß vorzugsweise der Schleifer (4, 4') des Schaltkontakts an die Kontaktfläche des einen Festkontakts (5) entsprechend einer ersten Schaltstellung sowie an die Kontaktfläche des anderen Festkontakts (6) entsprechend einer zweiten Schaltstellung beim Schalten des Kontaktsystems (3) bewegbar ist, daß weiter vorzugsweise der Schleifer (4, 4') des Schaltkontakts in eine weitere dritte, zwischen den beiden Festkontakten (5, 6) befindliche Schaltstellung bewegbar ist, und daß noch weiter vorzugsweise der Schleifer (4, 4') in der dritten Schaltstellung am, insbesondere elektrisch isolierenden, Abstandhalter (20) anliegt.

10. Elektrischer Schalter nach einem der Ansprüche 1 bis 9, **dadurch gekennzeichnet, daß** der elektrische Anschluß (11, 12, 13) eine Aufnahme (32) aufweist, derart daß ein zur Aufnahme (32) korrespondierendes, eine elektrische Spannung für das Kontaktsystem (3) zuführendes Steckelement (33) an den elektrischen Anschluß (11, 12, 13) in der Art einer löt- und/oder schweißfreien elektrischen Verbindung ansteckbar ist.

## Claims

1. An electrical switch, particularly of the type of a micro and/or snap-action switch, having a contact system comprising a displaceable switch contact (4) and at least one fixed contact (5), having a displaceable actuating element (7) for switching the contact system (3), having electrical connections (11, 12, 13) for the contact system (3), and having an elastic element (8) cooperating with the switch contact (4) and/or the actuating element (7) for the reset, wherein the switch contact (4) is configured as a sliding contact, and the fixed contact (5) is configured as a contact surface such that the sliding contact (4) cooperates with the contact surface (5) during switching, in that the sliding contact (4) is displaced onto the contact surface (5), and/or away from the contact surface (5), and wherein the elastic element (8) is configured as a leaf spring (8) coupled to the sliding contact (4), in that the sliding contact (4) is integrated into the leaf spring (8), **characterized in that** the leaf spring (8) is configured in an approximately L-shaped manner with a shorter leg (21) as well as a longer leg (22), that the leaf spring (8) abuts on the one end, which is located on the shorter leg (21) of the L, by means of a contact connection surface (23, 24) on a contact bearing (25) located at the electrical connection (12), such that the leaf spring (8) is both mounted on the contact bearing (25) as well as has an electrical connection to the contact bearing (25), and that the switch contact (4) is arranged on the longer leg (22) of the L.

2. An electrical switch according to claim 1, **characterized in that** the contact system (3) is arranged in a housing (2), which is produced in particular from plastic, that preferably the housing (2) consists of a housing top (9) and a housing bottom (10) configured as a base, that further preferably the electrical connections (11, 12, 13) for the contact system (3) on the base (10) protrude from the housing (2), and that still further preferably the actuating element (7) in the form of a push button provided on an opening (14) in the housing top (9), in particular, protrudes displaceably sealed by means of a bellows-shaped, seal (15) consisting, for example, of silicon.

3. An electrical switch according to claim 1 or 2, **characterized in that** the contact surface for the fixed contact (5, 6) is integral with the one electrical connection (11, 13), that preferably the connection (11, 12, 13) as well as the contact surface (5, 6) are produced in the form of a punched grid, and that further preferably the electrical connections (11, 12, 13), in particular as punched grids, are injected into the base (10) during their production.

4. An electrical switch according to claim 1, 2 or 3, **characterized in that** the fixed contact (5, 6) has an approximately rectangular cross section with a wide side as well as with a narrow side, that preferably the contact surface (5, 6) is located for interaction with the sliding contact (4, 4') on the wide side, that further preferably the contact system (3) has two fixed contacts (5, 6), such that the switch contact (4, 4') is displaceable between the two fixed contacts (5, 6) for the switching of the contact system (3), that still further preferably a spacer (20) made of insulating material, in particular, made of plastic, is located between the fixed contacts (5, 6), such that the contact surfaces (5, 6) of the fixed contacts as well as the spacer (20) form a level path for the sliding contact (4, 4'), wherein, in particular, the spacer (20) insulates the contact surfaces (5, 6) of the fixed contacts electrically from each other as well as, if necessary, fixes them, and that once more further preferably the spacer (20) is produced during the injection of the connections (11, 12, 13) into the base (10) and/or during the injection molding of the base (10).

5. An electrical switch according to one of claims 1 to 4, **characterized in that** the contact connection surface (23, 24) has two elastically configured contact connection surfaces (23, 24) in the form of a spring clamp, that preferably the leaf spring (8) on the other end, particularly on the longer leg (22) of the L, is provided with an actuating surface (26) for interaction with the actuating element (7) decoupled from the switch contact (4, 4'), such that the longer leg (22) of the L during the movement of the actuating element (7) can be pivoted about the connection (27) of the two legs (21, 22) of the L, wherein in particular a nose (28) is located on the base (10) for supporting the connection (27) of the two legs (21, 22) of the L in the form of a swivel bearing, and that further preferably the switch contact (4, 4') is arranged between the connection (27) of the two legs (21, 22) of the L and the actuating surface (26), in particular, in the vicinity of the actuating surface (26).

6. An electrical switch according to one of claims 1 to 5, **characterized in that** the leaf spring (8) consists of metal, such as steel, stainless spring steel, copper- beryllium or the like, that preferably the leaf spring (8) is configured as a punched bent part having a wide as well as narrow side, wherein in particular the wide side of the leaf spring (8) is arranged approximately perpendicular to the wide as well as the narrow side of the contact surface (5, 6) of the fixed contact, that further preferably a sliding contact (4, 4') is freely punched as a switch contact on the leaf spring (8) as well as bent over approximately by 90° relative to the wide side of the leaf spring (8), such that the sliding contact (4, 4'), in particular by means of a contact lug (29), abuts on the wide side of the contact surface (5, 6) with a contact pressure, and that still further preferably the sliding contact (4, 4') is configured as a double sliding contact, such that the one sliding contact (4) abuts on the front side as well as the other sliding contact (4') abuts on the back side of the contact surface (5, 6).

7. An electrical switch according to one of claims 1 to 6, **characterized in that** the leaf spring (8) has an engagement hook (30), which in particular is freely punched on the shorter leg (21) of the L, such that the leaf spring (8) can be fixed on the base (10), specifically preferably on the nose (28) of the base (10), that preferably at least one ribbing (31) for stiffening is impressed on the wide side of the longer leg (22) of the L, wherein preferably the ribbing (31) is located opposite the actuating surface (26) as well in the vicinity of the sliding contact (4, 4'), and that still further preferably the contact connection surface (23, 24) and/or the contact lug (29) on the leaf spring (8), the contact surface (5, 6) of the fixed contact or the like, is coated with a precious metal, like silver, gold, or the like, or with a precious metal alloy, for example, gold-cobalt.

8. An electrical switch according to one of claims 1 to 7, **characterized in that** a casting (18) is applied to the base (10) for sealing the housing (2) in the area of the connections (11, 12, 13), that preferably a protruding edge (19) facing the base (10) is located on the housing top (9) for receiving the casting compound, that further preferably the casting compound consists of a single-component, light-curing plastic material, and that still further preferably the surfaces facing the casting (18) on the base (10) as well as on the protruding edge (19) are activated before introducing the casting compound by means of plasma radiation.

9. An electrical switch according to one of claims 1 to 8, **characterized in that** the contact system (3) has three switch positions, that preferably the sliding contact (4, 4') of the switch contact on the contact surface of a fixed contact (5) corresponding to a first switch position as well as on the contact surface of the other fixed contact (6) corresponding to a second switch position is displaceable during the switching of the contact system (3), that further preferably the sliding contact (4, 4') of the switch contact is displaceable into a further third switch position located between the two fixed contacts (5, 6), and that still further preferably the sliding contact (4, 4') in the third switch position abuts on the, in particular, electrically insulating, spacer (20).

10. An electrical switch according to one of claims 1 to 9, **characterized in that** the electrical connection (11, 12, 13) has a receptacle (32), such that a plug element (33) corresponding to the receptacle (32), feeding an electrical voltage for the contact system (3) is pluggable into an electrical connection (11, 12, 13) in the form of a solderless and/or weld-free electrical connection.

## Revendications

1. Commutateur électrique, en particulier du type micro-commutateur et/ou interrupteur sensible, comportant un système de contact (3) constitué d'un contact de commutation (4) mobile et d'au moins un contact fixe (5), comportant un organe d'actionnement (7) mobile pour connecter le système de contact (3), comportant des connexions électriques (11, 12, 13) pour le système de contact (3) et comportant un élément flexible (8) qui, pour revenir dans sa position initiale, coopère avec le contact de commutation (4) et/ou l'organe d'actionnement (7), le contact de commutation (4) étant réalisé sous la forme d'un contact frottant et le contact fixe (5) sous la forme d'une surface de contact, de telle sorte que le contact frottant (4) coopère avec la surface de contact (5) au moment de la commutation, du fait que le contact frottant (4) est déplacé vers la surface de contact (5) et/ou est écarté de la surface de contact (5), et l'élément flexible (8) étant réalisé sous la forme d'un ressort à lames couplé au contact frottant (4), du fait que le contact frottant (4) est intégré dans le ressort à lames (8), **caractérisé en ce que** le ressort à lames (8) est réalisé sensiblement en forme de L avec une branche courte (21) et une branche longue (22), **en ce que** le ressort à lames (8) est en appui avec l'une des extrémités, qui se situe sur la branche courte (21) du L, au moyen d'un surface de contact (23, 24), contre un palier de contact (25) situé sur la connexion électrique (12), de telle sorte que le ressort à lames (8) es fixé tant sur le palier de contact (25) que sur le contact de commutation (4) sur la branche longue (22) du L.

2. Commutateur électrique selon la revendication 1, **caractérisé en ce que** le système de contact (3) est disposé dans un boîtier (2) qui est réalisé en particulier en matière plastique, **en ce que**, de préférence, le boîtier (2) est constitué d'une partie supérieure (9) et d'une partie inférieure (10) configurée en forme de socle, **en ce que**, en outre, de préférence les connexions électriques (11, 12, 13) pour le système de contact (3) s'avancent au niveau du socle (10) hors du boîtier (2), et **en ce que**, de plus, de préférence l'organe d'actionnement (7), muni en particulier d'un joint d'étanchéité (15) en forme de soufflet réalisé par exemple en silicone, s'avance de façon mobile et étanche, à la manière d'un poussoir, hors d'une ouverture (14) dans la partie supérieure (9) du boîtier.

3. Commutateur électrique selon la revendication 1 ou 2, **caractérisé en ce que** la surface de contact pour le contact fixe (5, 6) est réalisée d'un seul tenant avec l'une des connexions électriques (11, 13), **en ce que**, de préférence, la connexion (11, 12, 13) et la surface de contact (5, 6) sont réalisées sous la forme d'un barreau découpé, et **en ce que**, en outre, de préférence les connexions (11, 12, 13), en particulier sous la forme de barreau découpé, sont injectées dans le socle (10) lors de la fabrication de celui-ci.

4. Commutateur électrique selon la revendication 1, 2 ou 3, **caractérisé en ce que** le contact fixe (5, 6) possède une section transversale sensiblement rectangulaire avec un grand côté et un petit côté, **en ce que**, de préférence, les surfaces de contact (5, 6) pour coopérer avec le contact frottant (4, 4') sont situées sur le grand côté, **en ce que**, en outre, de préférence le système de contact (3) comporte deux contacts fixes (5, 6) de telle sorte que le contact de commutation (4, 4') peut être déplacé entre les deux contacts fixes (5, 6) pour commuter le système de contact (3), **en ce que**, de plus, de préférence un écarteur (20) en matériau isolant, en particulier en matière plastique, est situé entre les contacts fixes (5, 6), de telle sorte que les surfaces de contact (5, 6) des contacts fixes, ainsi que l'écarteur (20) forment une voie plane pour le contact frottant (4, 4'), l'écarteur (20) formant en particulier l'isolation électrique entre les surfaces de contact (5, 6) des contacts fixes et **en ce que**, de surcroît, de préférence l'écarteur (20) est réalisé lors de l'injection des connexions (11, 12, 13) dans le socle (10) et/ou lors du moulage par injection du socle (10).

5. Commutateur électrique selon l'une quelconque des revendications 1 à 4, **caractérisé en ce que** le surface de contact (23, 24) comporte deux surfaces de contact (23, 24), réalisés de manière flexible, du type pince à ressort, **en ce que**, de préférence, le ressort à lames (8) est muni sur l'autre extrémité, en particulier celle sur la branche longue (22) du L, d'une surface d'actionnement (26) pour coopérer avec l'organe d'actionnement (7) découplé du contact de commutation (4, 4'), de telle sorte que, pendant le déplacement de l'organe d'actionnement (7), la branche longue (22) du L est apte à pivoter autour de la liaison (27) des deux branches (21, 22) du L, une saillie (28) étant disposée en particulier sur le socle (10) pour supporter la liaison (27) des deux branches (21, 22) du L à la manière d'un palier pivotant, et **en ce que**, en outre, de préférence le contact de commutation (4, 4') est disposé entre la liaison (27) des deux branches (21, 22) du L et la surface d'actionnement (26), en particulier à proximité de la surface d'actionnement (26).

6. Commutateur électrique selon l'une quelconque des revendications 1 à 5, **caractérisé en ce que** le ressort à lames (8) est réalisé en métal, tel que l'acier, l'acier à ressort inoxydable, un alliage de cuivre-béryllium ou similaire, **en ce que**, de préférence, le ressort à lames (8) est réalisé sous la forme d'un élément flexible découpé muni d'un grand côté et d'un petit côté, le grand côté du ressort à lames (8) étant disposé en particulier sensiblement perpendiculairement au grand côté et petit côté des surfaces de contact (5, 6) des contacts fixes, **en ce que**, en outre, de préférence un contact frottant (4, 4') est découpé sous forme de contact de commutation dans le ressort à lames (8) et est plié sur 90° environ par rapport au petit côté du ressort à lames (8), de telle sorte que le contact frottant (4, 4'), en particulier au moyen d'un bossage de contact (29) façonné sur celui-ci, est en appui avec une force d'appui contre le grand côté des surfaces de contact (5, 6), **en ce que**, de surcroît de préférence le contact frottant (4, 4') est réalisé en contact frottant double, de telle sorte que l'un des contacts frottants (4) est en appui sur la face avant et l'autre contact frottant (4') est en appui sur la face arrière des surfaces de contact (5, 6).

7. Commutateur électrique selon l'une quelconque des revendications 1 à 6, **caractérisé en ce que** le ressort à lames (8) comporte un crochet d'encliquetage (30), qui est découpé de préférence dans la branche courte (21) du L, de telle sorte que le ressort à lames (8) peut être fixé sur le socle (10), à savoir de préférence sur la saillie (28) du socle (10), **en ce que**, de préférence, sur le grand côté de la branche longue (22) du L est façonné au moins un relief (31) destiné au raidissement, ledit relief (31) étant situé préférentiellement en face de la surface d'actionnement (26) et à proximité du contact frottant (4, 4'), et **en ce que**, de plus, de préférence le surface de contact (23, 24) et/ou le bossage de contact (29) sur le ressort à lames (8), les surfaces de contact (5, 6) du contact fixe ou similaire sont revêtus d'un métal précieux, tel que l'argent, l'or ou similaire, ou d'un alliage de métal précieux, tel qu'un alliage or-cobalt.

8. Commutateur électrique selon l'une quelconque des revendications 1 à 7, **caractérisé en ce qu'**un scellement (18) est attaché au socle (10) pour assurer l'étanchéité du boîtier (2) dans la zone des connexions (11, 12, 13), **en ce que**, de préférence, un bord (19) saillant, orienté vers le socle (10), est situé sur la partie supérieure (9) du boîtier pour recevoir la pâte de scellement, **en ce que**, en outre, de préférence la pâte de scellement est réalisée dans une matière plastique à un seul composant, durcissant à la lumière, et **en ce que**, de plus, de préférence les surfaces sur le socle (10), orientées vers le scellement (18), ainsi que le bord (19) saillant sont activés par rayonnement plasma avant l'introduction de la pâte de scellement.

9. Commutateur électrique selon l'une quelconque des revendications 1 à 8, **caractérisé en ce que** le système de contact (3) possède trois positions de commutation, **en ce que**, de préférence, au moment de la commutation du système de contact (3), le contact frottant (4, 4') du contact de commutation (4) peut être déplacé contre les surfaces de contact de l'un des contacts fixes (5), ce qui correspond à une première position de commutation, et contre les surfaces de contact de l'autre contact fixe (6), ce qui correspond à une deuxième position de commutation, **en ce que**, en outre, de préférence le contact frottant (4, 4') du contact de commutation peut être déplacé dans une troisième position de commutation, située entre les deux contacts fixes (5, 6), et **en ce que**, de plus, de préférence le contact frottant (4, 4'), dans la troisième position de commutation, est en appui contre l'écarteur (20), formant en particulier une isolation électrique.

10. Commutateur électrique selon l'une quelconque des revendications 1 à 9, **caractérisé en ce que** la connexion électrique (11, 12, 13) comporte un logement (32), de telle sorte qu'un élément enfichable (33) correspondant au logement (32), fournissant une tension électrique pour le système de contact (3) peut être attaché à la connexion électrique (11, 12, 13) à la manière d'une liaison électrique sans brasure et/ou sans soudure.
